# FASCICULE DE BREVET EUROPEEN

(11) **EP 0 956 883 B1**
(45) Date de publication et mention de la délivrance du brevet: **30.12.2009**
(21) Numéro de dépôt: 99401142.7
(22) Date de dépôt: 10.05.1999
(51) Int. Cl.: A62C 39/00

(54) **Dispositif d'extinction d'incendie comportant un générateur thermochimique de gaz**
Feuerlöscheinrichtung mit einem thermochemischen Gasgenerator
Fire extinguishing device with thermochemical gas generator

(30) Priorité: 15.05.1998 FR 9806171
(43) Date de publication de la demande: 17.11.1999
(73) Titulaire: SNPE Matériaux Energétiques, 75004 Paris (FR); CERBERUS GUINARD, 78531 Buc Cedex (FR); PYROALLIANCE, 78132 Les Mureaux Cedex (FR)
(72) Inventeur: Finck, Bernard, 91100 Corbeil (FR); Chaumat, Jean-Pierre, 91350 Grigny (FR)
(74) Mandataire: Le Roux, Martine

(56) Documents cités:
- DE-A- 1 759 749
- US-A- 4 630 683

## Description

La présente invention concerne un dispositif d'extinction d'incendie. Plus particulièrement elle concerne un dispositif utilisant un générateur thermochimique de gaz pour produire un mélange de gaz d'inertage et de liquide d'extinction brumisé sur un incendie.

Les incendies ou feux ici considérés sont essentiellement de deux types. Le premier type concerne des feux de solides, généralement d'origine organique, dont la combustion se fait par la formation de braises ; ces feux sont parfois assimilables à des feux de surface. Le second type concerne des feux de liquides ou de solides liquéfiables. Le dispositif d'extinction selon l'invention trouve sa justification dans plusieurs types d'application : il peut être utilisé contre des incendies se développant dans des locaux fermés ou semi-fermés, mais aussi dans le cas d'un incendie provoqué par une explosion, nécessitant un temps de fonctionnement très court. De même, il est adapté à l'extinction de feux de moteurs d'avion nécessitant des débits élevés et un effet de souffle, et à la protection d'objets pour remplacer le dioxyde de carbone actuellement en vigueur.

Trois méthodes sont exploitées pour éteindre ces types de feux ou d'incendies.

Une première méthode utilise des gaz qui inhibent les réactions en chaîne de la combustion. Ces gaz sont des hydrocarbures halogénés tels que les "HALON". Les dispositifs d'extinction utilisant de tels gaz sont très efficaces et performants. Mais, de part leurs effets sur la couche d'ozone et sous la poussée écologiste certains de ces gaz sont interdits à l'utilisation ou déconseillés ; d'autres produits ou méthodes sont recherchés.

Une deuxième méthode utilise des gaz d'inertage qui chassent l'oxygène et étouffent l'incendie. Ces gaz sont par exemple du dioxyde de carbone, de l'azote ou de l'argon. Les dispositifs qui les utilisent sont lourds et nécessitent une maintenance importante : bouteilles de stockage de gaz liquéfiés ou sous pression élevée. De plus, lorsque ces dispositifs sont mis en oeuvre dans des locaux fermés ils nécessitent des procédures d'évacuation des personnels qui sont exposés à des risques d'asphyxie pour les forts taux de gaz nécessaires à l'inertage.

Une troisième méthode est la brumisation de liquide d'extinction, les gouttelettes formées agissent par différents mécanismes. Les fines gouttelettes font écran au rayonnement infrarouge et réduisent l'échauffement des surfaces soumises à ce rayonnement, la vaporisation du liquide d'extinction constituant ces gouttelettes d'une part absorbe de la chaleur et donc refroidit le milieu et d'autre part chasse l'oxygène et contribue à l'inertage du milieu.

Remarquons que la technique d'extinction par brumisation se distingue de la technique d'aspersion utilisée par des dispositifs tels que les "sprinklers" pour laquelle le local est inondé, le feu contrôlé mais pas nécessairement éteint.

D'autres dispositifs encore sont utilisés pour réaliser la vaporisation de liquide. Par exemple la demande de brevet WO 95/00205 décrit un dispositif comportant un générateur pyrotechnique dont les produits de combustion sont dirigés vers un réservoir d'eau attenant au générateur pyrotechnique. Ces produits de combustion vaporisent l'eau qui est ensuite entraînée sur l'incendie.

Le document DE 298 13 961 U1 décrit un dispositif d'extinction comportant un réservoir de liquide d'extinction, un générateur thermochimique de gaz et une chambre de mélange.

Un premier problème est de trouver des conditions optimales de fonctionnement pour obtenir, dans un encombrement réduit, des gaz d'inertage en quantité suffisante et une brumisation efficace du liquide d'extinction notamment par la taille des gouttelettes.

Un second problème est lié à l'utilisation d'un générateur thermochimique de gaz qui est soumise à la réglementation sur les produits et les objets pyrotechniques. Cette réglementation définit des procédures permettant de classer ces produits et objets dans des classes de risque, à chacune de ces classes sont associées des règles définissant notamment les conditions d'exploitation à respecter. Pour une exploitation la plus large, il est souhaitable que le dispositif d'extinction soit classé dans la classe des risques les plus faibles.

Le dispositif d'extinction d'incendie selon l'invention comporte un réservoir de liquide d'extinction, un générateur thermochimique de gaz une chambre de mélange alimentée par des débits contrôlés (voir le paragraphe ci-après)de gaz provenant du générateur thermochimique et de liquide d'extinction provenant du réservoir. Ladite chambré de mélange est reliée à au moins un diffuseur, ledit au moins un diffuseur est dimensionné pour régler, en fonction des débits entrants, la pression du mélange gaz et liquide d'extinction dans ladite chambre de mélange entre environ 0,5MPa et environ 10MPa.

Le débit de gaz, provenant du générateur thermochimique, est contrôlé par la géométrie du bloc de propergol du générateur thermochimique et la géométrie de l'orifice mettant le générateur en communication avec la chambre de mélange. Le débit de liquide d'extinction provenant du réservoir, est contrôlé par le système d'injection du liquide dans la chambre de mélange.

Une tuyauterie, dont la longueur et la disposition sont appropriées à la zone à protéger, relie ladite chambre de mélange à un ou plusieurs diffuseurs. Le nombre et la disposition des diffuseurs sont adaptés à la configuration du local et des objets protégés contre l'incendie. Ce sont ces diffuseurs, qui sont des tuyères amorcées, qui règlent, en fonction des débits entrants, la pression du mélange dans la chambre de mélange.

Avantageusement le dispositif d'extinction est tel que la pression dans la chambre de mélange est comprise entre environ 2MPa et environ 5MPa. Préférentiellement la pression dans la chambre de mélange est d'environ 4MPa.

Préférentiellement le réservoir de liquide d'extinction est disposé, au moins partiellement, autour du générateur thermochimique.

Selon un autre mode de réalisation de l'invention, le réservoir est disposé dans le prolongement du générateur thermochimique.

Avantageusement le liquide d'extinction est à base d'eau qui est le liquide le moins cher et le plus performant pour éteindre les incendies. A cette eau on peut ajouter différents additifs notamment pour améliorer encore son pouvoir d'extinction, éviter le gel.

Dans la chambre de mélange, le mélange gaz et liquide d'extinction est saturé en liquide d'extinction de façon à constituer un mélange biphasique comportant des gouttelettes condensées de liquide d'extinction. Le cisaillement aérodynamique de ces gouttelettes lors du passage dans les diffuseurs produit la brumisation du liquide d'extinction.

Avantageusement la chambre de mélange est alimentée en liquide d'extinction par un système d'injection disposé autour de ladite chambre de mélange. Le système d'injection est réalisé par une ou plusieurs rangées circonférentielles de trous ou de buses disposées autour de la chambre de mélange. Préférentiellement cette injection se fait à la partie amont de cette chambre de mélange.

Dans une première réalisation la communication entre le générateur thermochimique et la chambre de mélange se fait par un orifice qui permet de maintenir une pression interne du générateur thermochimique qui est supérieure à environ le double de la pression dans la chambre de mélange. Dans ce cas, l'orifice est dit amorcé soniquement et le fonctionnement du générateur est découplé de celui de la chambre de mélange.

Dans une deuxième réalisation la communication entre le générateur thermochimique et la chambre de mélange se fait par un orifice qui permet de maintenir une légère perte de charge entre le générateur et la chambre de mélange. Dans cette configuration le fonctionnement du générateur et de la chambre de mélange ne sont plus découplés, mais la pression dans le générateur thermochimique est plus faible et l'enveloppe du générateur pourra être plus mince et donc plus légère.

Avantageusement, pour ces deux configurations, l'orifice de communication entre le générateur thermochimique et la chambre de mélange est initialement obturé par un opercule. Cet opercule protège le générateur thermochimique de l'humidité et facilite le mise en régime du générateur thermochimique au moment de l'allumage. Préférentiellement cet opercule, en général métallique, est pétalable pour éviter de projeter dans la chambre de mélange, puis dans les tuyauteries, des morceaux métalliques plus ou moins importants risquant de boucher des diffuseurs.

Le générateur thermochimique comporte un dispositif d'allumage dont le fonctionnement est commandé par un système de détection d'incendie.

Le générateur thermochimique comporte un bloc de propergol contenu dans une enveloppe convenablement dimensionnée et protégée pour résister à la pression et à la chaleur. Le propergol solide choisi est tel que sa combustion produise essentiellement des gaz et notamment des gaz tels que du dioxyde de carbone, de l'azote et de la vapeur d'eau. La forme et les dimensions du bloc sont adaptées pour obtenir une durée de fonctionnement de quelques dizaines de secondes à quelques minutes, pour que le dispositif ait un temps d'action prolongé.

Le réservoir de liquide d'extinction peut être pressurisé par un dispositif auxiliaire : par exemple un "sparklet" de dioxyde de carbone liquide ou d'azote, une pressurisation permanente ou un générateur auxiliaire de gaz. Mais préférentiellement le générateur thermochimique, décrit au paragraphe précèdent, comporte un moyen de pressurisation du réservoir du liquide d'extinction par un prélèvement de gaz convenablement agencé, ce qui évite le recours à des dispositifs auxiliaires et simplifie grandement le fonctionnement du dispositif. Ce moyen de pressurisation du réservoir de liquide d'extinction comporte un détendeur pour réguler et échelonner les pressions dans les différentes parties du dispositif d'extinction.

Très avantageusement le réservoir de liquide d'extinction entoure totalement le générateur thermochimique. Selon une réalisation préférée le réservoir de liquide d'extinction entoure également la chambre de mélange située dans le prolongement du générateur thermochimique.

Selon une autre réalisation préférée, le générateur thermochimique et la chambre de mélange sont disposés verticalement de façon que le liquide d'extinction entoure, le plus longtemps possible, pendant le fonctionnement, le générateur thermochimique et éventuellement la chambre de mélange.

Dans une première réalisation la chambre de mélange surmonte le générateur pyrotechnique et un tube plongeur relie le fond du réservoir de liquide d'extinction au système d'injection du liquide dans ladite chambre de mélange. Ce tube plongeur permet d'utiliser quasiment tout le liquide d'extinction.

Dans une deuxième réalisation le générateur thermochimique surmonte la chambre de mélange.

Le contrôle des débits de gaz et de liquide d'extinction injectés dans la chambre de mélange et le domaine de pression de fonctionnement de cette chambre permettent de réaliser l'optimisation fonctionnelle recherchée : taux convenable de gaz d'inertage et tailles adaptées des gouttelettes.

Le nuage de brumisation produit par mélange avec le liquide d'extinction et par détente par les diffuseurs est "tiède" ce qui évite d'une part les chocs thermiques sur les matériels et les recondensations sur les équipements et d'autre part d'éventuelles brûlures des personnels présents à proximité des diffuseurs.

Le problème de classement du générateur thermochimique peut être résolu par le choix d'un propergol classé en risque faible. Mais de plus, la disposition du réservoir de liquide d'extinction autour du générateur de gaz et éventuellement autour de la chambre de mélange, qui constitue un ensemble très compact, résout les problèmes précédemment cités. D'une part, la présence de ce réservoir de liquide autour du générateur thermochimique réduit considérablement les risques d'une explosion éventuelle par échauffement extérieur de ce générateur et donc permet de ranger le dispositif en classe de risque minimum avec des conditions d'utilisation peu contraignantes. D'autre part la présence de cette enveloppe liquide augmente l'inertie thermique du dispositif et homogénéise sa température pendant le fonctionnement ce qui permet d'obtenir un mélange biphasique sensiblement constant propice à améliorer la brumisation finale.

En plus de la solution des problèmes précédemment évoqués ce dispositif présente d'autres avantages.

Les gaz produits par la combustion du bloc de propergol sont des gaz essentiellement inertes, et préexistant dans la nature, il n'y a pas production de gaz halogénés interdits ou déconseillés. De plus le taux des gaz qui participent à l'inertage étant faible, il est compatible avec la présence de personnel dans le local.

Suivant le dispositif réalisé, les gaz générés portent le nuage d'eau brumisé ce qui lui donne une certaine dynamique qui favorise l'extinction, notamment des feux cachés.

Ci-dessous l'invention est exposée plus en détail par la description de trois réalisations particulières, il est entendu que ces exemples ne sont pas limitatifs.

La figure **1** représente schématiquement une réalisation très compacte dans laquelle le générateur thermochimique est en position basse et est entièrement entouré par le réservoir de liquide d'extinction.

La figure **2** représente, de même, une réalisation de l'invention dans laquelle le générateur thermochimique est en position haute.

La figure **3** représente schématiquement une réalisation dans laquelle les différents éléments sont séparés.

La figure **1** représente une première réalisation particulière de l'invention. Dans cette réalisation du dispositif d'extinction 1, le réservoir de liquide d'extinction 2 entoure complètement le générateur thermochimique 3 de gaz en position basse et la chambre de mélange 4 placée au-dessus selon un même axe vertical. La communication entre le générateur thermochimique 3 et la chambre de mélange 4 se fait par un orifice 7 ; cet orifice est de dimension réduite, il a la forme et les dimensions d'un col de tuyère tel que la pression dans le générateur thermochimique 3 soit environ le double de celle régnant dans la chambre de mélange 4. Initialement cet orifice est fermé par un opercule 7', cet opercule est pétalable pour éviter les projections de métal dans le dispositif d'extinction. La pression de claquage de l'opercule est choisie en fonction de la pression d'allumage du générateur 3 et de la pression nécessaire pour obtenir la pressurisation du liquide d'extinction dans le réservoir 2.

Le générateur **3** comporte un bloc de propergol 10, dans le présent exemple il s'agit d'un bloc plein, brûlant en cigarette, ce bloc est inhibé de façon approprié. Sur le générateur thermochimique 3 est monté un dispositif d'allumage 9 relié à un système de commande, non représenté, ce système peut être électrique ou mécanique. On trouve, monté sur ce générateur thermochimique, un moyen de pressurisation 11 qui prélève et détent des gaz du générateur thermochimique pour pressuriser le réservoir 2 de liquide d'extinction. Le liquide d'extinction est ainsi injecté dans la chambre de mélange 4 par un système d'injection 6 disposé tout autour de cette dernière et dans sa partie amont. Ce système d'injection 6 comporte un tube plongeur 12 qui va pratiquement jusqu'au fond du réservoir 2 pour utiliser tout le liquide d'extinction. Dans cette configuration le front de flamme à la surface du propergol évolue dans le même sens que le niveau de la surface libre du liquide d'extinction. La sortie de la chambre de mélange est reliée par des tuyaux 13 de dimensions appropriées à plusieurs diffuseurs 5, pour répartir et brumiser dans le local, les produits résultant du mélange des gaz de combustion et du liquide d'extinction.

La figure **2** représente une autre réalisation 20 de l'invention. Le générateur thermochimique 23 est au-dessus de la chambre de mélange 24. Le réservoir de liquide d'extinction 22 entoure complètement le générateur 23 et seulement la partie amont de la chambre de mélange 24, au niveau du système d'injection 26 de liquide d'extinction. La communication entre le générateur thermochimique 23 et la chambre de mélange 24 se fait par un orifice 8 large de façon à ce qu'il ne soit pas soniquement amorcé. Cet orifice crée une perte de charge convenable entre le générateur thermochimique et la chambre de mélange. Comme précédemment cet orifice 8 est fermé par un opercule 8' pétalable. Des tuyaux 33 relient la sortie de la chambre de mélange 24 à des diffuseurs 25. Comme précédemment le générateur 23 comporte un dispositif d'allumage 29 et un moyen de pressurisation 31 du réservoir 22 de liquide d'extinction.

La figure **3** représente une réalisation moins compacte de l'invention. Dans cette réalisation du dispositif d'extinction 40 le réservoir de liquide d'extinction 42 est séparé du générateur pyrotechnique 43 et de la chambre de mélange 44. Un conduit relie le réservoir 42 de liquide d'extinction au système d'injection 46 disposé autour de la chambre de mélange 44 qui se prolonge par un tuyau 53 se terminant par un diffuseur 45. Le générateur thermochimique 43 contient un bloc de propergol 50 à combustion frontale, allumé par un dispositif d'allumage 49. Le générateur thermochimique est relié à la chambre de mélange par un orifice 7, du type tuyère amorcée comme dans l'exemple de la figure 1. Enfin le réservoir 42 de liquide d'extinction est pressurisé par un dispositif auxiliaire 51 dont le fonctionnement est synchronisé avec celui du dispositif 40 et notamment du dispositif d'allumage 49.

Les dispositifs de servitude tels que, par exemple l'orifice de chargement du générateur thermochimique, l'orifice de remplissage en liquide d'extinction, d'éventuels robinets de purge, des passages étanches ne sont ni détaillés ni représentés sur ces figures.

Lorsque l'incendie est détecté, par un système approprié, un ordre d'allumage est transmis au dispositif d'allumage 9,29,49 du bloc de propergol. Cette séquence peut être entièrement automatique. Elle peut être aussi déclenchée manuellement par un opérateur présent sur les lieux ou prévenu par une alarme.

Le fonctionnement du dispositif d'allumage 9,29,49 allume le bloc 10,30,50 de propergol solide, la pression dans la chambre de combustion du générateur thermochimique augmente jusqu'à la pression de rupture de l'opercule 7', 8'. Pour les configurations compactes une partie des gaz produits se détentent par le moyen de pressurisation 11, 21 et pressurisent le réservoir 2,20 de liquide d'extinction. Pour la configuration de la figure 3 un générateur auxiliaire 51 pressurise le réservoir 42. Le liquide d'extinction est chassé vers le système d'injection 6,26,46 dans la chambre de mélange 4,24,44.

Les gaz débouchant dans la chambre de mélange 4,24,44 par l'orifice 7,8 se mélangent au liquide d'extinction pulvérisé par le système d'injection 6,26,46 il y a refroidissement de ce mélange. Les gouttelettes de liquide d'extinction sont entraînées par les gaz vers les diffuseurs 5,25,45. Les dits diffuseurs 5,25,45 répartissent le mélange gaz-liquide d'extinction en le brumisant dans le local à protéger.

Les propergols utilisés dans le dispositif d'extinction selon l'invention doivent essentiellement produire des gaz ; préférentiellement les gaz produits sont du dioxyde de carbone, de l'azote de la vapeur d'eau. La plupart des propergols à risque atténué et générant des gaz non toxiques conviennent pour ce genre d'utilisation ; par exemple les propergols décrits dans les demandes de brevet FR 2 713 632, à base d'un liant thermoplastique oxygéné et dont la charge oxydante est majoritairement du nitrate d'ammonium ; FR 2 728 562 à base d'un liant silicone et dont la charge oxydante est du perchlorate d'ammonium et du nitrate de sodium et FR 2 750 422 à base d'un liant oxygéné et dont la charge oxydante est un mélange de nitrate d'ammonium et de perchlorates de potassium et d'ammonium.

Le bloc de propergol a la forme d'un bloc à canal central ou préférentiellement d'un bloc plein compte-tenu des durées de fonctionnement requises. Ce bloc est un bloc libre convenablement inhibé, ce bloc est chargé et calé dans la structure du générateur thermochimique et changé après fonctionnement.

Le dispositif d'allumage est adapté à la forme du bloc et à la nature du propergol. Son initiation peut être faite électriquement ou mécaniquement par un dispositif à percussion déclenché automatiquement ou manuellement après détection de l'incendie.

Le liquide d'extinction est essentiellement à base d'eau. Pour supprimer certains inconvénients et améliorer encore ses performances on lui ajoute certains additifs pour augmenter le pouvoir d'extinction : des retardants chimiques, pour éviter le gel : des produits antigel... Tous ces additifs sont connus de l'homme de métier du domaine qui peut sélectionner les produits qui s'adaptent au dispositif et aux contraintes réglementaires.

Pour un local d'environ 30m³ le dispositif d'extinction selon l'invention comporte un bloc de propergol d'environ 4kg et une réserve d'eau d'environ 12kg. La chambre de mélange est pressurisée à 4MPa et saturé en eau, la température du mélange est de 250°C environ. Le dispositif produit un nuage d'eau brumisé dont le diamètre moyen des gouttelettes est inférieur à 200µm et dont les gaz abaissent le taux final d'oxygène dans le local à environ 19%.

Compte-tenu de la densité des produits, 1,7 pour le propergol, 1 pour l'eau, dans une configuration très compacte comme celle décrite à la figure 1, le volume occupé par le dispositif est voisin de celui d'un dispositif au Halon de performance équivalente.

## Revendications

1. Dispositif d'extinction d'incendie (1, 20, 40) comportant un réservoir (2, 22, 42) de liquide d'extinction, un générateur thermochimique (3, 23, 43) de gaz et une chambre de mélange (4, 24, 44) alimentée par des débits contrôlés de gaz provenant dudit générateur (3, 23, 43) et de liquide d'extinction provenant dudit réservoir (2, 22,42) et ladite chambre (4, 24, 44) étant reliée à au moins un diffuseur (5, 25, 45), **caractérisé en ce que :**
le débit de gaz est contrôlé par la géométrie du bloc de propergol dudit générateur thermochimique (3, 23, 43) de gaz et la géométrie d'un orifice (7, 8) mettant ledit générateur (3, 23, 43) en communication avec ladite chambre de mélange (4, 24, 44) ;
le débit de liquide d'extinction est contrôlé par un système d'injection (6, 26, 46) du liquide dans ladite chambre de mélange (4, 24, 44) ; et
ledit au moins un diffuseur (5, 25, 45) est dimensionné pour régler, en fonction des débits contrôlés entrants, la pression du mélange gaz et
liquide d'extinction dans ladite chambre de mélange (4, 24, 44) entre environ 0,5 MPa et environ 10 MPa.

2. Dispositif d'extinction selon la revendication 1, **caractérisé en ce que** la pression dans ladite chambre de mélange (4, 24, 44) est comprise entre environ 2 MPa et environ 5 MPa.

3. Dispositif d'extinction selon l'une des revendications 1 ou 2, **caractérisé en ce que** le réservoir (2, 22) est disposé au moins partiellement autour du générateur thermochimique (3, 23).

4. Dispositif d'extinction selon l'une quelconque des revendications 1 à 3, **caractérisé en ce que** le liquide d'extinction est à base d'eau.

5. Dispositif d'extinction selon l'une quelconque des revendications 1 à 4, **caractérisé en ce que** le mélange gaz et liquide d'extinction, dans la chambre de mélange (4, 24, 44), est saturé en liquide d'extinction.

6. Dispositif d'extinction selon l'une quelconque des revendications 1 à 5, **caractérisé en ce que** la chambre de mélange (4, 24, 44) est alimentée en liquide d'extinction par ledit système d'injection (6, 26, 46), disposé autour de ladite chambre de mélange (4, 24, 44).

7. Dispositif d'extinction selon l'une quelconque des revendications 1 à 6, **caractérisé en ce que** la communication entre ledit générateur (3) et ladite chambre de mélange (4) se fait par un orifice (7) qui permet de maintenir une pression interne du générateur (3) qui est supérieure à environ le double de la pression dans la chambre de mélange (4).

8. Dispositif d'extinction selon l'une quelconque des revendications 1 à 6, **caractérisé en ce que** la communication entre ledit générateur (23) et ladite chambre de mélange (24) se fait par un orifice (8) qui permet de maintenir une légère perte de charge entre ledit générateur (23) et ladite chambre de mélange (24).

9. Dispositif d'extinction selon la revendication 7 ou 8, **caractérisé en ce que** l'orifice (7, 8) est initialement obturé par un opercule.

10. Dispositif d'extinction selon l'une quelconque des revendications 1 à 9, **caractérisé en ce que** le générateur (3, 23, 43) comporte un dispositif d'allumage (9, 29, 49), dont le fonctionnement est commandé par un système de détection d'incendie.

11. Dispositif d'extinction selon l'une quelconque des revendications 1 à 10, **caractérisé en ce que** le générateur (3, 23, 43) comporte un bloc (10, 30, 50) de propergol solide dont la combustion fournit notamment du dioxyde de carbone, de l'azote et de la vapeur d'eau.

12. Dispositif d'extinction selon l'une quelconque des revendications 1 à 11, **caractérisé en ce que** le générateur (3, 23, 43) comporte un moyen de pressurisation (11, 31, 51) du réservoir (2, 22, 42) de liquide d'extinction.

13. Dispositif d'extinction selon la revendication 12, **caractérisé en ce que** le moyen de pressurisation (11,31) est équipé d'un détendeur.

14. Dispositif d'extinction selon la revendication 13, **caractérisé en ce que** le réservoir (2, 22) de liquide d'extinction entoure le générateur (3, 23).

15. Dispositif d'extinction selon la revendication 14, **caractérisé en ce que** ledit réservoir (2) de liquide d'extinction entoure également la chambre de mélange (4), située dans le prolongement de l'orifice de communication (7) entre ledit générateur (3) et ladite chambre de mélange (4).

16. Dispositif d'extinction selon l'une quelconque des revendications 1, 5, 14 ou 15, **caractérisé en ce que** la chambre de mélange (4) surmonte le générateur (3) et **en ce qu'**un tube plongeur (12) relie le fond du réservoir (2) au système d'injection (6) dans ladite chambre de mélange (4).

17. Dispositif d'extinction selon l'une des revendications 1 ou 2, **caractérisé en ce que** le réservoir de liquide d'extinction est disposé dans le prolongement du générateur thermochimique.

## Claims

1. A fire extinguisher device (1, 20, 40) comprising an extinction liquid reservoir (2, 22, 42), a thermochemical gas generator (3, 23, 43), and a mixing chamber (4, 24, 44) fed with a controlled flow of gas coming from said generator (3, 23, 43) and a controlled flow of extinction liquid coming from said reservoir (2, 22, 42), and said chamber (4, 24, 44) being connected to at least one outlet nozzle (5, 25, 45), said fire extinguisher device (1, 20, 40) being **characterized in that:**
the flow of gas is controlled by the geometrical shape of the block of propellant of said thermochemical gas generator (3, 23, 43) and by the geometrical shape of an orifice (7, 8) putting said generator (3, 23, 43) into communication with said mixing chamber (4, 24, 44);
the flow of extinction liquid is controlled by an injection system (6, 26, 46) for injecting the liquid into said mixing chamber (4, 24, 44); and
said at least one outlet nozzle (5, 25, 45) is dimensioned to set, as a function of the incoming controlled flows, the pressure of the mixture of gas and of extinction liquid in said mixing chamber (4, 24, 44) in the range about 0.5 MPa to about 10 MPa.

2. The extinguisher device according to claim 1, **characterized in that** the pressure in said mixing chamber (4, 24, 44) lies in the range about 2 MPa to about 5 MPa.

3. The extinguisher device according to claim 1 or claim 2, **characterized in that** the reservoir (2, 22) is disposed at least in part around the themochemical generator (3, 23).

4. The extinguisher device according to any one of claims 1 to 3, **characterized in that** the extinction liquid is based on water.

5. The extinguisher device according to any one of claims 1 to 4, **characterized in that** the mixture of gas and of extinction liquid in the mixing chamber (4, 24, 44) is saturated with extinction liquid.

6. The extinguisher device according to any one of claims 1 to 5, **characterized in that** the mixing chamber (4, 24, 44) is fed with extinction liquid by said injection system (6, 26, 46) that is disposed around said mixing chamber (4, 24, 44).

7. The extinguisher device according to any one of claims 1 to 6, **characterized in that** the communication between said generator (3) and said mixing chamber (4) takes place via an orifice (7) that makes it possible to maintain an internal pressure in the generator (3) that is greater than about twice the pressure in the mixing chamber (4).

8. The extinguisher device according to any one of claims 1 to 6, **characterized in that** the communication between said generator (23) and said mixing chamber (24) takes place via an orifice (8) that makes it possible to maintain a small pressure drop between said generator (23) and said mixing chamber (24).

9. The extinguisher device according to claim 7 or claim 8, **characterized in that** the orifice (7, 8) is initially closed off by a seal.

10. The extinguisher device according to any one of claims 1 to 9, **characterized in that** the generator (3, 23, 43) is provided with an ignition device (9, 29 49) that is itself caused to operate by a fire detection system.

11. The extinguisher device according to any one of claims 1 to 10, **characterized in that** the generator (3, 23, 43) included a block of solid propellant (10, 30, 50), combustion of which delivers, in particular, carbon dioxyde, nitrogen, and steam.

12. The extinguisher device according to any one of claims 1 to 11, **characterized in that** the generator (3, 23, 43) includes pressurization means (11, 31, 51) for pressurizing the extinction liquid reservoir (2, 22, 42).

13. The extinguisher device according to claim 12, **characterized in that** the pressurization means (11, 31) are equipped with a pressure-reducing valve.

14. The extinguisher according to claim 13, **characterized in that** the extinction liquid reservoir (2, 22) surrounds the generator (3, 23).

15. The extinguisher device according to claim 14, **characterized in that** said extinction liquid reservoir (2) also surrounds the mixing chamber (4) that is situated in line with the orifice (7) via which said generator (3) and said mixing chamber (4) communicate.

16. The extinguisher device according to any one of claims 1, 5, 14, or 15, **characterized in that** the mixing chamber (4) overlies the generator (3) and **in that** a dip tube (12) connects the bottom of the reservoir (2) to the injection system (6) in said mixing chamber (4).

17. The extinguisher device according to claim 1 or claim 2, **characterized in that** the extinction liquid reservoir is disposed in line with the thermochemical generator.

## Patentansprüche

1. Feuerlöscheinrichtung (1, 20, 40), die eignen Löschflüssigkeitsbehälter (2, 22, 42), einen thermochemischen Gasgenerator (3, 23, 43) und eine Mischkammer (4, 24, 44) umfaßt, die mit geregelten Gasdurchsätzen, die von dem Generator (3, 23, 43) stammen, und Löschflüssigkeitsdurchsätzen, die von dem Behälter (2, 22, 42) kommen, gespeist wird, und wobei die Kammer (4, 24, 44) mit mindestens einem Diffusor (5, 25, 45) verbunden ist, **dadurch gekennzeichnet, daß:**
der Gasdurchsatz von der Geometrie des Raketentreibstoffblocks des thermochemischen Gasgenerators (3, 23, 43) und der Geometrie einer Öffnung (7, 8) bestimmt wird, die den Generator (3, 23, 43) mit der Mischkammer (4, 24, 44) in Verbindung setzt,
der Löschflüssigkeitsdurchsatz von einem System (6, 26, 46) zum Einspritzen der Flüssigkeit in die Mischkammer (4, 24, 44) bestimmt wird, und
der mindestens eine Diffusor (5, 25, 45) dimensioniert ist, um den Druck des Gemischs aus Gas und Löschflüssigkeit in der Mischkammer (4, 24, 44) in Abhängigkeit von den eintretenden geregelten Durchsätzen auf zwischen ungefähr 0,5 MPa und ungefähr 10 MPa einzustellen.

2. Löscheinrichtung nach Anspruch 1, **dadurch gekennzeichnet, daß** der Druck in der Mischkammer (4, 24, 44) zwischen ungefähr 2 MPa und ungefähr 5 MPa liegt.

3. Löscheinrichtung nach einem der Ansprüche 1 oder 2, **dadurch gekennzeichnet, daß** der Behälter (2, 22) mindestens zum Teil um den thermochemischen Generator (3, 23) herum angeordnet ist.

4. Löscheinrichtung nach einem der Ansprüche 1 bis 3, **dadurch gekennzeichnet, daß** die Löschflüssigkeit wasserbasiert ist.

5. Löscheinrichtung nach einem der Ansprüche 1 bis 4, **dadurch gekennzeichnet, daß** das Gemisch aus Gas und Löschflüssigkeit in der Mischkammer (4, 24, 44) mit Löschflüssigkeit gesättigt ist.

6. Löscheinrichtung nach einem der Ansprüche 1 bis 5, **dadurch gekennzeichnet, daß** die Mischkammer (4, 24, 44) von dem Einspritzsystem (6, 26, 46), das um die Mischkammer (4, 24, 44) herum angeordnet ist, mit Löschflüssigkeit gespeist wird.

7. Löscheinrichtung nach einem der Ansprüche 1 bis 6, **dadurch gekennzeichnet, daß** die Verbindung zwischen dem Generator (3) und der Mischkammer (4) mittels einer Öffnung (7) hergestellt wird, die es ermöglicht, einen Innendruck des Generators (3) aufrechtzuerhalten, der höher als ungefähr das Doppelte des Drucks in der Mischkammer (4) ist.

8. Löscheinrichtung nach einem der Ansprüche 1 bis 6, **dadurch gekennzeichnet, daß** die Verbindung zwischen dem Generator (23) und der Mischkammer (24) mittels einer Öffnung (8) hergestellt wird, die es ermöglicht, einen leichten Druckverlust zwischen dem Generator (23) und der Mischkammer (24) aufrechtzuerhalten.

9. Löscheinrichtung nach Anspruch 7 oder 8, **dadurch gekennzeichnet, daß** die Öffnung (7, 8) anfänglich von einem Deckel verschlossen ist.

10. Löscheinrichtung nach einem der Ansprüche 1 bis 9, **dadurch gekennzeichnet, daß** der Generator (3, 23, 43) eine Zündeinrichtung (9, 29, 49) umfaßt, deren Betrieb von einem Feuermeidesystem gesteuert wird.

11. Löscheinrichtung nach einem der Ansprüche 1 bis 10, **dadurch gekennzeichnet, daß** der Generator (3, 23, 43) einen Block (10, 30, 50) aus festem Raketentreibstoff umfaßt, dessen Verbrennung insbesondere Kohlendioxid, Stickstoff und Wasserdampf liefert.

12. Löscheinrichtung nach einem der der Ansprüche 1 bits 11, **dadurch gekennzeichnet, daß** der Generator (3, 23, 43) ein Mittel (11, 31, 51) zum Druckausgleich des Löschflüssigkeitsbehälters (2, 22, 42) umfaßt.

13. Löscheinrichtung nach Anspruch 12, **dadurch gekennzeichnet, daß** das Druckausgieichsmittel (11, 31) mit einem Druckminderventil ausgestattet ist.

14. Löscheinrichtung nach Anspruch 13, **dadurch gekennzeichnet, daß** der Löschflüssigkeitsbehälter (2, 22) den Generator (3, 23) umschließt.

15. Löscheinrichtung nach Anspruch 14, **dadurch gekennzeichnet, daß** der Löschflüssigkeitsbehälter (2) auch die Mischkammer (4) umschließt, die sich an der Verlängerung der Öffnung (7) zur Verbindung zwischen dem Generator (3) und der Mischkammer (4) befindet.

16. Löscheinrichtung nach einem der Ansprüche 1, 5, 14 oder 15, **dadurch gekennzeichnet, daß** die Mischkammer (4) den Generator (3) überragt und daß ein Tauchrohr (12) den Boden des Behälters (2) mit dem Einspritzsystem (6) in der Mischkammer (4) verbindet.

17. Löscheinrichtung nach einem der Ansprüche 1 oder 2, **dadurch gekennzeichnet, daß** der Löschflüssigkeitsbehälter in der Verlängerung des thermochemischen Generators angeordnet ist.
